# EUROPÄISCHE PATENTSCHRIFT

(11) **EP 0 114 264 B1**
(45) Veröffentlichungstag und Bekanntmachung des Hinweises auf die Patenterteilung: **24.05.1989**
(21) Anmeldenummer: 83112122.3
(22) Anmeldetag: 02.12.1983
(51) Int. Cl.: B61D 23/02

(54) **Klapptritt für Schienenfahrzeuge**
Folding step for railway vehicles
Marche escamotable pour véhicules ferroviaires

(30) Priorität: 20.01.1983 DE 3301746
(43) Veröffentlichungstag der Anmeldung: 01.08.1984
(73) Patentinhaber: Messerschmitt-Bölkow-Blohm Gesellschaft mit beschränkter Haftung, D-81663 München (DE)
(72) Erfinder: Karamanlar, Bayram, D-8870 Günzburg (DE); Klapper, Helmut, D-8850 Donauwörth (DE)

(56) Entgegenhaltungen:
- DE-A- 2 129 223
- DE-B- 1 209 589
- US-A- 2 951 454
- US-A- 3 675 593

## Beschreibung

Die Erfindung bezieht sich auf einen Klapptritt für Schienenfahrzeuge nach dem Oberbegriff des Patentanspruchs 1.

Bei Schienenfahrzeugen, insbesondere solchen mit tiefliegendem Fahrzeugboden und stark eingezogener Wagenschürze, steht für den Klapptritt einschließlich der Trittmuldenabdeckung und des Antriebsgestänges nur eine sehr begrenzte Einbauhöhe und -tiefe zur Verfügung und dennoch muß die Trittstufe in der Einstiegsposition zur Überbrückung des relativ großen Abstandes zwischen Fahrzeug-Außenwandung und Bahnsteig weit über das Fahrzeug-Außenprofil hinausreichen, um einen bequemen und gefahrlosen Einstieg zu gewährleisten. Wird außerdem die Trittmuldenabdeckung anstatt durch einen komplizierten Falt- und Schiebemechanismus in baulich einfacher Weise als Ganzes um eine im Bereich der Fußboden-Auftrittskante angeordnete Drehachse nach unten in den Trittkasten geschwenkt, so ist man bei den bekannten Klapptritten (DE-A-2 423 467, DE-A-2 245 085) darauf angewiesen, einen großen Teil des Trittmuldenvolumens für die Schwenkbewegung der Trittmuldenabdeckung freizuhalten und die bewegliche Trittstufe im eingefahrenen Zustand außerhalb der eigentlichen Trittmulde entweder unterhalb derselben oder seitlich außen an der Wagenschürze in einer zu dieser parallelen, durch einen Dreh-Schiebemechanismus hochgekippten Lage anzuordnen, woraus sich neben aerodynamischen auch Probleme hinsichtlich der Verschmutzungs- und vor allem Vereisungsgefahr ergeben.

Ähnliches gilt für einen bekannten Klapptritt der beanspruchten Art nach dem Oberbegriff des Patentanspruchs 1 (US-A-2951 454), bei dem der Schwenkbereich der Trittmuldenabdeckung über das Fahrzeug-Außenprofil hinausreicht und die Trittstufe durch einen schwenkbaren Teil der Fahrzeugwand gebildet wird und im eingefahrenen Zustand im wesentlichen neben der hochgeklappten Trittmuldenabdeckung liegt, derart, daß sie die Trittmulde nach außen abschließt und daher eigens abgedichtet werden muß und der Verschmutzungs- und Vereisungsgefahr unterworfen ist.

Der Erfindung liegt die Aufgabe zugrunde, einen Klapptritt der eingangs genannten Art so auszubilden, daß er in der eingefahrenen Lage ein äußerst geringes Einbauvolumen benötigt und vollständig innerhalb einer räumlich beengten Trittmulde unterzubringen ist.

Diese Aufgabe wird erfindungsgemäß durch den im Patentanspruch 1 gekennzeichneten Klapptritt gelöst, bei dem die bewegliche Trittstufe im eingefahrenen Zustand in dem raumsparend vollständig innerhalb des Trittkastens liegenden Schwenkbereich der Trittmuldenabdeckung verstaut ist und beim Ausfahren in die Einstiegsposition zunehmend aus dem Schwenkbereich heraus bewegt und die Trittmuldenabdeckung gleichzeitig mit Hilfe eines entsprechenden kinematischen Steuergestänges ungehindert aus ihrer Schließin die den Trittkasten freigebende Schwenklage nach unten gedreht wird, was eine äußerst einfache und kompakte Bauweise garantiert und den erfindungsgemäßen Klapptritt insbesondere für moderne Reisezugwagen geeignet macht, die wegen des niedrigen Fußbodenniveaus und der stark eingezogenen Wagenschürze nur sehr kleine Trittkastenabmessungen zulassen und im allgemeinen einen weit über das Wagenprofil ausfahrbaren, einstufigen Klapptritt benötigen, mit der Besonderheit, daß für den Klapptritt in der Fahrzeugwand - zusätzlich zur Fahrzeugtür - kein weiteres bewegliches Wandteil benötigt wird, das eigens abgedichtet werden muß, und die gesamte Trittstufe vollständig in den Trittkasten und hinter die den äußeren Trittmulden-Abschluß bildende Fahrzeugtür zurückgezogen und dadurch auf einfache, wirksame Weise vor einer Verschmutzungs- oder Vereisungsgefahr geschützt wird.

Eine weiter verbesserte Raumausnutzung des Trittkastens wird gemäß Anspruch 2 dadurch erreicht, daß die Trittstufe mit Hilfe eines Dreh-Schiebemechanismus aus der Einstiegsposition in eine den Trittkasten diagonal durchgreifende Schräglage zurückgekippt wird, so daß sowohl die Höhe als auch die Tiefe des Trittkastens kleiner als die Auftrittsbreite der Trittstufe gehalten werden kann.

Eine weitere bauliche Vereinfachung wird gemäß dem Anspruch 3 zweckmäßigerweise dadurch erreicht, daß die Trittmuldenabdeckung in der Einstiegsposition einen Abschlußsteg für die bewegliche Trittstufe bildet und diese gleichzeitig gegen ein Überkippen unter Last sichert. Gemäß Anspruch 4 schließlich erfolgt der Antrieb sowohl der Trittmulden-Abdeckung als auch der Trittstufe durch eine einzige, gelenkfrei am Trittkasten befestigte Kolbenzylinder-Einheit und ein aus wenigen Einzelteilen bestehendes Steuergestänge, wodurch der Platzbedarf und der Bauaufwand des erfindungsgemäßen Klapptritts weiter deutlich verringert werden.

Die Erfindung wird nunmehr anhand eines Ausführungsbeispiels in Verbindung mit den Zeichnungen näher erläutert. Es zeigt:
Fig. 1 eine stark schematisierte Schnittdarstellung des Klapptritts im eingefahrenen Zustand; und
Fig. 2 den Klapptritt in der Einstiegsposition.

Der einstufige Klapptritt 2 enthält eine auf der Oberseite mit dem Fußbodenbelag 4 beschichtete Trittmuldenabdeckung 6, die im hochgeklappten Zustand (Fig. 1) eine an den Fahrzeugboden 8 bündig anschließende, begehbare Trittflächenverlängerung bildet und die durch den Trittkasten 10 begrenzte Trittmulde 12 nach oben verschließt, so daß die Lücke zwischen der Fußboden-Auftrittskante 14 und der geschlossenen Schwenk-Schiebetür 16 des Fahrzeugs im wesentlichen spaltfrei überbrückt wird. Über beidseitig angeordnete, zur Fußboden-Auftrittskante 14 geringfügig versetzte Drehzapfen 18 ist die Trittmuldenabdeckung 6 um eine in Fahrzeuglängsrichtung verlaufende Drehachse über einen Schwenkbereich A von etwa 90° in eine vertikale Einstiegsposition (Fig.2) nach unten schwenkbar gelagert, wobei der Antrieb durch eine z. B. pneumatische Kolben-Zylindereinheit 20 erfolgt, die starr an einer schmalen, in der Mitte zwischen den Seitenwangen 21 des Trittkastens 10 angeordneten Trittkasten-Verlängerung 22 befestigt und deren Kolbenstange 24 über eine Gelenkachse 26 und mehrere, in Fahrzeuglängsrichtung verteilte Zwischenlenker 28 und entsprechende Drehzapfen 30 antriebsschlüssig mit der Trittmuldenabdeckung 6 verbunden ist.

Die bewegliche Trittstufe 32 ist im eingefahrenen Zustand (Fig. 1) in eine Schräglage hochgekippt, in der sie unterhalb der Trittmuldenabdekkung 6 in deren Schwenkbereich A angeordnet ist und den Trittkasten 10 im wesentlichen diagonal in Richtung seiner, im Querschnitt gesehen, größten Längenabmessung durchsetzt, so daß die Trittstufe 32 sehr lang ausgebildet werden kann, um in der horizontalen Einstiegsposition (Fig. 2), in der sie sich auf einem annähernd mittleren Höhenniveau zwischen der Fußbodenoberkante und der Oberkante des Bahnsteigs B befindet, eine durchgehende, von der Trittmulde 12 unter Überbrückung des relativ großen Abstands zwischen stark eingezogener Wagenschürze 34 und Bahnsteigvorderkante über das Fahrzeugaußenprofil hinausreichende Trittfläche zu bilden und dadurch einen gefahrlosen Einstieg zu gewährleisten.

Die Steuerung der beweglichen Trittstufe 32, die . auf ihrer Oberseite mit einem trittfesten Belag 36 versehen ist, zwischen ihrer vorgeschobenen, horizontalen Einstiegsposition und der zurückgezogenen und hochgekippten Einfahrstellung bewirkt ein insgesamt mit 38 bezeichneter Dreh-Schiebemechanismus, der eine gebogene Steuerkulisse in Form von an den Seitenwangen 21 des Trittkastens 10 befestigten U-Schienen 40, in denen die Trittstufe 32 über Rollen 42 geführt ist, sowie einen Doppelhebel 44 enthält, der um eine in Wagenlängsrichtung verlaufende Drehachse 46 am Trittkasten 10 schwenkbar gelagert ist. Der eine, als Kniehebel ausgebildete Hebelarm 48 ist an der beweglichen Trittstufe 32 über einen Drehpunkt 50 angelenkt, der gegenüber den Führungsrollen 42 zum hinteren Trittstufenende hin versetzt angeordnet ist, so daß die Trittstufe 32 bei Drehung des Hebels 44 und unter Steuerung der Kulissenführung 40, 42 zwangsweise die erwähnte, kombinierte Dreh-Schiebebewegung ausführt. Angetrieben wird der Hebel 44 ebenfalls von der Kolben-Zylindereinheit 20, und zu diesem Zweck ist der zweite Hebelarm 52 des Doppelhebels 44 an die kolbenstangenseitige Gelenkachse 26 angeschlossen und enthält eine in Fig. 1 schematisch gezeigte, in Hebellängsrichtung wirkende Teleskopverbindund 54, die die zwischen den Drehpunkten 26 und 46 beim Kolbenstangenhub auftretenden Abstandsänderungen ausgleicht.

Der Dreh-Schiebemechanismus 38 und insbesondere dessen Kulissenführung 40 sind so ausgebildet, daß die Trittstufe 32 beim Ausfahren in der Anfangsphase eine verstärkte Drehbewegung vollführt, so daß die Trittmuldenabdeckung 6 synchron zur Ausfahrbewegung der Trittstufe 32 ungestört über den Schwenkbereich A nach unten in die Einstiegsposition verschwenken kann, in der ihre Stirnkante dicht über dem hinteren Endabschnittt der Trittstufe 32 liegt (Fig. 2), so daß sie einen vertikalen Trittstufen-Abschlußsteg sowie eine zusätzliche Sicherung gegen ein Überkippen der Trittstufe 32 unter Last bildet.

Die Trittmuldenabdeckung 6 und vor allem die Trittstufe 32 können durch nichtgezeigte Federn in die Fahrtstellung (Fig. 1) vorgespannt sein, um störende Vibrations- und Geräuscherscheinungen während der Fahrt zu unterbinden, und werden in ihren Endpositionen durch ebenfalls nicht gezeigte, trittkastenfeste Anschläge begrenzt. Eine dem Antriebszylinder 20 zugeordnet elektro-pneumatische Steuerung stellt, ausgelöst durch Endschalter, sicher, daß der Klapptritt 2 erst bei voll geöffneter Tür 16 ausgefahren und vor dem Schließen der Tür 16 wieder vollständig in die Fahrtstellung zurückgebracht wird.

## Patentansprüche

1. Klapptritt für Schienenfahrzeuge, insbesondere Hochgeschwindigkeits-Reisezugwagen, mit einer über das Fahrzeugprofil ausfahrbaren Trittstufe (32) und einer mit dieser bewegungsschlüssig verbundenen, um eine im Bereich der Fußboden-Auftrittskante angeordnete Drehachse (18) nach unten in die Trittmulde schwenkbaren Trittmuldenabdeckung (6), wobei die Trittstufe im eingefahrenen Zustand unterhalb der Trittmulden- Abdeckung in deren Schwenkbereich angeordnet ist, dadurch gekennzeichnet, daß die Trittstufe (32) unabhängig von der Fahrzeug-Außenwandung (34) ist, der Schwenkbereich (A) der Trittmulden- Abdeckung (6) innerhalb der Trittmulde (Trittkasten 10) liegt, und der äußere Abschluß der Trittmulde durch den unteren Teil der Fahrzeugtür (16) gebildet ist.

2. Klapptritt nach Anspruch 1, dadurch gekennzeichnet, daß die Trittstufe (32) im eingefahrenen Zustand in eine die Trittmulde (10) im wesentlichen diagonal durchgreifende Schräglage hochgekippt und durch einen Dreh-Schiebemechanismus (38) in die Einstiegsposition ausfahrbar ist.

3. Klapptritt nach Anspruch 1 oder 2, dadurch gekennzeichnet, daß die Trittmuldenabdeckung (6) in der Einstiegsposition im wesentlichen vertikal angeordnet ist und einen die Trittstufe (32) in deren hinteren Endbereich auf der Oberseite übergreifenden, die Trittstufe gegen ein Überkippen unter Last sichernden Trittstufenabschluß bildet.

4. Klapptritt nach einem der vorhergehenden Ansprüche, mit einer die Trittstufe und die Trittmuldenabdeckung gemeinsam antreibenden, fest mit der Trittmulde verbundenen Kolben-Zylindereinheit, dadurch gekennzeichnet, daß die Kolbenstange (24) der Kolben-Zylindereinheit (20) über eine quer zu Kolbenstangen-Hubrichtung wirkende Teleskopverbindung (54) an einen in der Trittmulde (10) drehbar gelagerten Antriebshebel (44) für die Trittstufe (32) und über Zwischenlenker (28) an die Trittmuldenabdeckung (6) angeschlossen ist.

## Claims

1. A folding step for rail vehicles, more especially high-speed passenger-train coaches, with a treadboard (32) which is extendable beyond the profile of the vehicle and a step-recess cover (6) which is connected thereto in a movement- terminating manner and which can be swung downwards into the step recess about an axis of rotation (18) which is arranged in the region of the floor-step edge, the treadboard in its retracted state being arranged underneath the step-recess cover in the swivel region thereof, characterised in that the treadboard (32) is independent of the outer wall (34) of the vehicle, the swivel region (A) of the step-recess cover (6) lies inside the step recess (step box 10), and the outer termination of the step recess is formed by the lower part of the door (16) of the vehicle.

2. A folding step according to claim 1, characterised in that the treadboard (32) in its retracted state is tilted up into a sloping position which extends substantially diagonally through the step recess (10) and is extensible into the climb-in position by a rotary sliding mechanism (38).

3. A folding step according to claim 1 or 2, characterised in that the step-recess cover (6) in the climb-in position is arranged substantially vertically and forms a treadboard termination which engages the upper side of the treadboard (32) in the rear end region thereof and prevents the treadboard tipping over under load.

4. A folding step according to one of the preceding claims, with a piston/cylinder unit which jointly drives the treaboard and the step-recess cover and which is connected securely to the step recess characterised in that the piston rod (24) of the piston/cylinder unit (20) is connected by way of a telescopic connection (54), acting transversely to the piston-rod stroke direction, to a driving lever (44), mounted rotatably in the step trough (10), for the treadboard (32) and is further connected by way of intermediate guide rods (28) to the step-recess cover (6).

## Revendications

1. Marchepied relevable pour véhicules sur rails, en particulier pour voitures de trains de voyageurs à grande vitesse, comprenant une marche (32) pouvant être sortie au-delà du profil du véhicule et un dispositif de recouvrement (6) de la cavité de marchepied qui est solidaire de ladite marche et peut pivoter vers le bas dans la cavité de marchepied autour d'un axe de rotation (18) disposé dans la zone du bord d'accès du plancher, la marche étant, lorsqu'elle est rentrée, placée sous le dispositif de recouvrement de la cavité de marchepied dans la zone de pivotement de ce dernier, caractérisé en ce que la marche (32) est indépendante de la paroi extérieure (34) du véhicule, en ce que la zone de pivotement (A) du dispositif de recouvrement (6) de la cavité de marchepied se trouve à l'intérieur de la cavité de marchepied (coffre de marchepied 10) et en ce que la délimitation extérieure de la cavité de marchepied est formée par la partie inférieure de la porte (16) du véhicule.

2. Marchepied selon la revendication 1, caractérisé en ce que la marche (32) est, lorsqu'elle est rentrée, relevée dans une position inclinée de manière à traverser pour l'essentiel en diagonale la cavité de marchepied (10) et peut être sortie dans la position d'accès par un mécanisme de rotation et de coulissement (38).

3. Marchepied selon la revendication 1 ou 2, caractérisé en ce que le dispositif de recouvrement (6) de la cavité de marchepied est disposé pour l'essentiel verticalement dans la position d'accès et forme une contre-marche recouvrant le côté supérieur de la marche dans la zone extrême arrière de ladite marche et empêchant la marche de basculer sous charge.

4. Marchepied selon l'une des revendications 1 à 3, comprenant un vérin à fluide qui actionne ensemble la marche et le dispositif de recouvrement de la cavité de marchepied et est relié de manière fixe à la cavité de marchepied, caractérisé en ce que la tige de piston (24) du vérin (20) est raccordée par l'intermédiaire d'un raccord télescopique (54) agissant transversalement à la course de la tige de piston, à un levier d'entraînement (44) monté mobile en rotation dans la cavité de marchepied (10) et destiné à la marche (32), et par l'intermédiaire de biellettes intermédiaires (28) au dispositif de recouvrement (6) de la cavité de marchepied.
